# FASCICULE DE BREVET EUROPEEN

(11) **EP 0 938 156 B1**
(45) Date de publication et mention de la délivrance du brevet: **07.09.2005**
(21) Numéro de dépôt: 99400366.3
(22) Date de dépôt: 16.02.1999
(51) Int. Cl.: H01Q 3/26

(54) **Procédé de détermination de l'erreur de pointage de la face rayonnante d'une antenne réseau à balayage électronique**
Erfassungsverfahren für die Stellungenauigkeit der strahlenden Fläche einer elektronisch abtastenden Gruppenantenne
Method for determining the positioning error of the radiating face of an electronic scanning phased array antenna

(30) Priorité: 24.02.1998 FR 9802204
(43) Date de publication de la demande: 25.08.1999
(73) Titulaire: Thales, 75008 Paris (FR)
(72) Inventeur: Aubry, Claude, 94117 Arcueil Cedex (FR); Lamy, Valérie, 94117 Arcueil Cedex (FR)
(74) Mandataire: Chaverneff, Vladimir

(56) Documents cités:
- US-A- 5 455 592

## Description

La présente invention se rapporte à un procédé de détermination de l'erreur de pointage de la face rayonnante d'une antenne réseau à balayage électronique.

On va d'abord décrire brièvement le fonctionnement d'une telle antenne. Elle est constituée d'une multitude d'éléments rayonnants, de type dipôle par exemple, généralement disposés aux noeuds d'un maillage plan régulier (rectangulaire, triangulaire, ou plus généralement bi-périodique). A chacun de ces éléments rayonnants est associé un dispositif déphaseur à commande électronique. La valeur du déphasage appliqué à un élément donné est fonction de la direction de pointage du faisceau désirée et de la position de cet élément dans le réseau, de telle sorte que les contributions au rayonnement de l'antenne des divers éléments rayonnants s'ajoutent en phase dans la direction choisie. Ladite position est spécifiée dans un repère (ox, oy) lié à la face rayonnante de l'antenne. L'origine o est choisie généralement au centre de symétrie du réseau ; les directions de ox et oy sont celles des axes de symétrie du maillage du réseau. Ce repère peut être matérialisé, par exemple par des traits gravés sur la structure de l'antenne. Mais il peut aussi rester purement virtuel, sans aucune représentation concrète.

L'état de chacun des déphaseurs, c'est-à-dire le déphasage qu'il apporte au signal qui le traverse, est commandé par un calculateur spécialisé appelé « pointeur ». Le pointeur, quant à lui, reçoit ses ordres du calculateur central du radar sous la forme, entre autres, de deux cosinus directeurs u et v définissant la direction de pointage désirée dans le repère (ox, oy), matérialisé ou non, lié à la face rayonnante de l'antenne. Rappelons que u et v représentent les composantes, dans le repère considéré, de la projection sur le plan de la face rayonnante de l'antenne du vecteur unité dirigé dans la direction du pointage commandé.

Indépendamment de l'existence ou de la non-existence du repère (ox, oy), il existe toujours un référentiel matérialisé (IX, IY, IZ), attaché à la structure de l'antenne, situé généralement en dehors de la partie rayonnante, dans lequel sont effectuées les visées optiques indispensables:
- d'une part pour aligner l'ensemble de l'aérien (surface rayonnante, mécanisme de rotation, plate-forme support ou tourelle...) par rapport au repère terrestre absolu dans lequel le radar opère
- d'autre part pour mesurer la précision de pointage de l'antenne lors de la qualification de cette antenne en tant qu'instrument de mesure angulaire des cibles radar. Les inévitables défauts de construction font que ce repère matérialisé n'est pas exactement parallèle, comme il serait souhaitable, au repère (ox, oy) (complété par l'axe oz perpendiculaire à ox et oy).

Le problème qui se pose alors est de déterminer avec précision l'orientation de la face rayonnante de l'antenne par rapport au référentiel (IX, IY, IZ). Cette orientation est définie par exemple par les valeurs de trois rotations élémentaires :
- une rotation, que l'on peut qualifier de « défaut d'inclinaison » ou de « tilt », autour de l'axe IX réputé horizontal, de valeur δα ;
- une rotation, autour de l'axe IY, réputé vertical, de valeur δβ ;
- une rotation, dite « défaut de roulis », autour de l'axe oz, de valeur δγ.

Jusqu'à présent, le problème était résolu en usine, avant l'installation de l'aérien sur le site d'essais en vue de sa qualification, qualification comportant des mesures de diagrammes de rayonnement, de gain, de précision de pointage... Cette opération en usine permettait de mettre en oeuvre, à l'abri d'intempéries éventuelles, les procédés de la métrologie classique utilisant des systèmes de mires et de visées optiques au moyen de dispositifs à lasers.

L'inconvénient principal de la procédure habituelle est de nécessiter l'immobilisation de l'antenne en usine pour une durée qui peut être pénalisante, eu égard aux considérations de délai, et donc, par voie de conséquence, de coût, toujours plus contraignantes.

Un brevet US 5 455 592 décrit un procédé de détermination de l'erreur de pointage d'une antenne à balayage électronique, l'erreur étant due à des défauts de réalisation de la face rayonnante de l'antenne.

La présente invention a pour objet un procédé de détermination de l'erreur de calage de la face rayonnante d'une antenne réseau à balayage électronique, qui ne nécessite pas l'immobilisation de l'antenne en usine, et qui puisse être mis en oeuvre sur le site où l'antenne est exploitée, et ce, de façon simple, sans nécessiter de mesures autres que celles normalement requises pour sa qualification sur le site, une telle détermination pouvant en outre être effectuée à nouveau après la mise en service de l'antenne, par exemple en cas de dérive de ses caractéristiques par suite de son vieillissement, ou en cas d'accident.

L'invention a pour objet un procédé de détermination sur site de l'erreur de pointage d'une antenne à balayage électronique, erreur due à des défauts de réalisation de la face rayonnante de l'antenne, en vue de la correction de cette erreur, tel que défini par la revendication 1.

Les mesures font avantageusement partie des séries de mesures réalisées lors de la qualification de l'antenne (détermination de la précision de pointage de l'antenne). De préférence, on utilise les résultats d'au moins dix mesures, effectuées chacune dans une direction de pointage différente, et on en déduit, de manière statistique, les composantes de l'erreur de calage de l'antenne.

La présente invention sera mieux comprise à la lecture de la description détaillée d'un mode de mise en oeuvre, pris à titre d'exemple non limitatif et illustré par le dessin annexé, sur lequel :
- la figure 1 est une représentation schématisée d'une antenne à balayage électronique, sur laquelle on a représenté les trièdres-repères servant à déterminer l'erreur de pointage, conformément au procédé de l'invention, et
- la figure 2 est une vue séparée du trièdre dans lequel on a représenté les composantes des rotations définissant l'erreur de pointage de l'antenne de la figure 1.

L'invention est décrite en détail ci-dessous en référence à une antenne hyperfréquence plane à balayage électronique, mais il est bien entendu qu'elle n'est pas limitée à cette seule application, et qu'elle peut être mise en oeuvre pour les antennes de sonars, et pour différents types d'antennes : réseaux non périodiques, réseaux non plans, réseaux surfaciques ou volumiques.

Le procédé de l'invention tire avantageusement parti des résultats des opérations de qualification d'une antenne sur le site où elle est installée, mais il est bien entendu qu'il pourrait également être mis en oeuvre à partir de mesures spécifiques réalisées indépendamment des opérations de qualification.

Ces opérations de qualification, connues en soi, consistent essentiellement, à partir de mesures optiques fines, généralement effectuées avec un théodolite, à déterminer, pour N directions de l'espace que peut balayer l'antenne, la précision de calage de l'antenne. De façon typique, N peut être égal à 20. Cette précision de calage s'exprime généralement sous forme de composantes des écarts angulaires entre la direction de pointage commandée du faisceau et celle obtenue.

On a représenté en figure 1 une antenne 1 à balayage électronique. Cette antenne 1 comporte un repère matérialisé 2 solidaire de la structure de l'antenne et servant auxdites mesures optiques. Sur le repère 2 est figuré un trièdre de référence (I, X, Y, Z) dont les axes IX et IY sont parallèles au plan de l'antenne et dont l'axe IZ est perpendiculaire à ce plan.

Dans le cas d'une antenne non plane, on définit un plan (I, X, Y) pour lequel l'axe IZ (perpendiculaire à ce plan) coïncide avec la direction centrale de l'angle solide de l'espace balayé par le faisceau de l'antenne.

D'autre part, on a défini sur la figure 1 un repère 3, réel ou virtuel qui est un trièdre (o, x, y, z), homologue du trièdre du repère 2 et dont l'orientation dépend de la qualité de réalisation de l'antenne. Si cette antenne était parfaite, les axes des deux trièdres seraient respectivement parallèles entre eux. Dans ce qui suit, on ne tient pas compte d'erreurs dues à d'autres imperfections (fixation mécanique de l'antenne sur son support, fixe ou mobile, ...) qui sont corrigées de façon connue en soi.

Le problème résolu par l'invention est d'aligner les repères 2 et 3, c'est-à-dire de déterminer les rotations δα, δβ et δγ autour des axes IX, IY et IZ respectivement (Figure 2), nécessaires pour rendre parallèles les axes ox, oy et oz aux axes IX, IY et IZ respectivement, de façon que la direction de pointage, commandée depuis le poste de commande du radar auquel appartient l'antenne 1, coïncide avec la direction réelle de pointage du faisceau de l'antenne 1. Connaissant ces rotations, le calculateur du poste de commande tient compte de ces corrections lorsqu'il élabore les ordres de pointage du faisceau de l'antenne.

On va d'abord décrire brièvement le procédé d'évaluation de la précision de calage d'une antenne, tel qu'il est généralement pratiqué lors de sa qualification.

On se donne un ensemble de N directions de l'espace définies par leurs cosinus directeurs (uᵢ vᵢ) dans le repère (ox, oy). Pour chacune de ces directions, on détermine l'erreur de pointage associée (δuᵢ δvᵢ) en comparant la direction commandée pour laquelle il y a annulation simultanée des signaux d'écartométrie « gisement » et « site », à la direction effectivement pointée, mesurée au moyen d'un théodolite installé sur le trièdre de référence (IX, IY, IZ). La suite des opérations dépend de la façon dont la précision de calage de l'antenne a été spécifiée: écarts-types individuels sur u et v, écart quadratique moyen de l'erreur angulaire sur tout ou partie du domaine balayé...

La méthode de restitution proposée suppose essentiellement que, défaut d'orientation mis à part, la réalisation de l'antenne est parfaite du point de vue mécanique. En d'autres termes, les erreurs « mécaniques » ont été compensées, de façon connue en soi, et l'erreur de pointage du faisceau est présumée prendre uniquement son origine :
- d'une part dans le défaut systématique d'orientation de la face rayonnante par rapport au référentiel matérialisé (IX, IY, IZ)
- d'autre part, dans les défauts, qualifiés de « radioélectriques », affectant les déphaseurs de pointage équipant l'antenne.

En ce qui concerne l'erreur de pointage induite par le défaut d'orientation, les valeurs δα, δβ, δγ des rotations élémentaires sont suffisamment petites pour justifier la linéarisation de cette erreur de la façon suivante :${\text{δu}}_{\text{i}} {\text{= v}}_{\text{i}} {\text{.δγ + w}}_{\text{i}} \text{.δβ}$${\text{δv}}_{\text{i}} {\text{= u}}_{\text{i}} {\text{.δγ - w}}_{\text{i}} \text{.δα}$ avec : 1 ≤ i ≤ N
où wᵢ désigne le troisième cosinus directeur de la direction pointée numéro i${\text{w}}_{\text{i}} \text{=} \sqrt{\text{l - (} {\text{u}}_{\text{i}} {\text{)}}^{\text{2}} \text{- (} {\text{v}}_{\text{i}} {\text{)}}^{\text{2}}}$

Pour ce qui est de la composante « radioélectrique », notée (Δuᵢ, Δvᵢ), des considérations d'ordre théorique conduisent à la considérer comme aléatoire, gaussienne, centrée, indépendante d'un pointage à l'autre, Δuᵢ et Δvᵢ étant elles mêmes indépendantes entre elles, et d'écarts-types respectifs σu et σv indépendants du pointage. Le modèle adopté pour l'erreur de pointage s'exprime donc selon${\text{δu}}_{\text{i}} {\text{= v}}_{\text{i}} {\text{.δγ + w}}_{\text{i}} {\text{.δβ + Δu}}_{\text{i}}$${\text{δv}}_{\text{i}} {\text{= u}}_{\text{i}} {\text{.δγ + w}}_{\text{i}} {\text{.δα + Δv}}_{\text{i}}$ avec : 1 ≤ i ≤ N

Cette forme de l'erreur est particulièrement bien adaptée à l'emploi de la méthode, connue en théorie de l'estimation statistique sous le nom de « méthode du maximum de vraisemblance ». En bref, cette méthode consiste à maximiser par rapport aux paramètres inconnus, en l'occurrence les trois angles élémentaires de rotation, la probabilité (conditionnelle) de mesurer les erreurs (δuᵢ, δvᵢ) dans l'hypothèse où l'on connaîtrait ces paramètres. Dans le cas présent d'un « bruit » additif gaussien, les valeurs les plus vraisemblables sont celles qui minimisent l'écart quadratique : où µ représente le rapport des variances des composantes radioélectriques, soit σu²/σv². Ce rapport peut être évalué soit théoriquement à partir de la structure de l'antenne et des propriétés statistiques des défauts de phase, soit expérimentalement à partir de la mesure de la précision de pointage dite « différentielle », définie comme la fluctuation de l'erreur de pointage, sur u et sur v, en fonction de la fréquence, pour une direction pointée donnée.

Les valeurs optimales des angles définissant l'orientation de la face rayonnante de l'antenne sont fournies par la relation matricielle où les matrices colonnes Ui et Vi définissent les directions de mesures des erreurs de pointage du faisceau et M la matrice carrée d'ordre 3 (l'exposant T symbolise l'opération de transposition)

Bien entendu, d'autres méthodes statistiques connues permettraient d'obtenir les valeurs de δα, δβ et δγ à partir des résultats de mesures de qualification.

A titre d'exemple, le procédé de l'invention a été mis en oeuvre pour une antenne réseau plane à balayage électronique bidirectionnel. Les trois rotations élémentaires ont été déterminées selon le critère du maximum de vraisemblance. On a d'abord traité les résultats de mesure pour N = 20, et on a obtenu respectivement :
δα = 4,79 m rad δβ = - 2,03 m rad δγ = - 1,83 m rad

On a ensuite traité les résultats de mesures en n'en prenant que la moitié, et on a obtenu respectivement (donc pour N = 10)
δα = 4,81 m rad δβ = - 2,06 m rad δγ = - 1,72 m rad

On constate que l'écart entre ces deux séries de résultats est inférieur au dixième de milliradian, valeur négligeable devant la précision de pointage globale du radar, et que l'on peut prendre N≥ 10.

## Revendications

1. Procédé de détermination sur site de l'erreur de pointage d'une antenne à balayage électronique (1), erreur due à des défauts de réalisation de la face rayonnante de l'antenne, en vue de la correction de cette erreur, **caractérisé en ce que** :
- on pointe l'antenne dans N directions ;
- on mesure chaque direction effectivement pointée par rapport à un trièdre de référence (IX, IY, IZ) matérialisé par un premier repère (2), solidaire de la structure de l'antenne (1) ;
- on définit chaque direction d'ordre i par son cosinus directeur (uᵢ, vᵢ) dans un deuxième trièdre (ox, oy, oz) matérialisé par un repère (3) homologue au premier repère (2) et dont l'orientation dépend de la qualité de réalisation de l'antenne,
- on détermine l'erreur de pointage associée (δuᵢ, δvᵢ) en comparant la direction commandée, pour laquelle il y a annulation simultanée des signaux d'écartométrie, à la direction effectivement pointée.

2. Procédé selon la revendication 1, **caractérisé en ce que** - la direction effectivement pointée est mesurée au moyen d'un théodolite installé sur le trièdre de référence (IX, IY, IZ).

3. Procédé l'une quelconque des revendications précédentes, **caractérisé en ce que** l'erreur de pointage étant déterminée par les rotations δα, δβ et δγ autour des axes IX, IY et IZ du trièdre de référence nécessaires pour rendre les axes ox, oy et oz du deuxième trièdre parallèles aux axes IX, IY et IZ respectivement, le défaut de réalisation de la face rayonnante comportant un défaut d'orientation de cette face rayonnante, l'erreur de pointage provoquée par ce défaut est définie par :${\text{δu}}_{\text{i}} {\text{= v}}_{\text{i}} {\text{.δγ + w}}_{\text{i}} \text{.δβ}$${\text{δv}}_{\text{i}} {\text{= u}}_{\text{i}} {\text{.δγ - w}}_{\text{i}} \text{.δα}$ avec : 1 ≤ i ≤ N
où wᵢ désigne le troisième cosinus directeur de la direction pointée d'ordre i${\text{w}}_{\text{i}} \text{=} \sqrt{\text{1-(} {\text{u}}_{\text{i}} {\text{)}}^{\text{2}} \text{- (} {\text{v}}_{\text{i}} {\text{)}}^{\text{2}}}$

4. Procédé selon l'une quelconque des revendications précédentes, **caractérisé en ce que** l'erreur de pointage étant déterminée par les rotations δα, δβ et δγ autour des axes IX, IY et IZ du trièdre de référence nécessaires pour rendre les axes ox, oy et oz du deuxième trièdre parallèles aux axes IX, IY et IZ respectivement, le défaut de réalisation de la face rayonnante comportant un défaut affectant les déphaseurs de pointage équipant l'antenne, un défaut ayant pour composantes (Δuᵢ, Δvᵢ) dans une direction d'ordre i, l'erreur de pointage provoquée par ce défaut est définie par :${\text{δu}}_{\text{i}} {\text{= v}}_{\text{i}} {\text{.δγ + w}}_{\text{i}} {\text{.δβ + Δu}}_{\text{i}}$${\text{δv}}_{\text{i}} {\text{= u}}_{\text{i}} {\text{.δγ + w}}_{\text{i}} {\text{.δα + Δv}}_{\text{i}}$ avec : 1 ≤ i ≤ N
où wᵢ désigne le troisième cosinus directeur de la direction pointée d'ordre i${\text{w}}_{\text{i}} \text{=} \sqrt{\text{1-(} {\text{u}}_{\text{i}} {\text{)}}^{\text{2}} \text{- (} {\text{v}}_{\text{i}} {\text{)}}^{\text{2}}}$

5. Procédé selon l'une quelconque des revendications 3 ou 4, **caractérisé en ce que** l'estimation statistique des rotations δα, δβ et δγ utilise la méthode du maximum de vraissemblance.

6. Procédé selon l'une quelconque des revendications précédentes, **caractérisé en ce que** l'on utilise au moins une partie des résultats de mesures effectuées lors de la qualification de l'antenne sur site.

7. Procédé selon l'une quelconque des revendications précédentes, **caractérisé en ce qu'**il est appliqué à une antenne de radar.

8. Procédé selon l'une quelconque des revendications 1 à 6, **caractérisé en ce qu'**il est appliqué à une antenne de sonar.

## Patentansprüche

1. Verfahren zur Vor-Ort-Bestimmung des zu korrigierenden Richtfehlers einer Antenne mit elektronischer Abtastung (1), wobei der Fehler durch Herstellungsfehler der strahlenden Fläche der Antenne hervorgerufen wird, **dadurch gekennzeichnet, dass**:
- die Antenne in N Richtungen gerichtet wird;
- jede tatsächlich angepeilte Richtung bezüglich eines Bezugsdreiflächlers (IX, IY, IZ) gemessen wird, der aus einem ersten Koordinatensystem (2) besteht, das fest mit dem Aufbau der Antenne (1) verbunden ist;
- jede Richtung der Ordnung i durch ihren Leitkosinus (uᵢ, vᵢ) in einem zweiten Dreiflächler (ox, oy, oz) definiert wird, der von einem Koordinatensystem (3) gebildet wird, das zum ersten Koordinatensystem (2) homolog ist und dessen Ausrichtung von der Herstellungsqualität der Antenne abhängt,
- der zugehörige Richtfehler (δuᵢ, δvᵢ) bestimmt wird, indem die gesteuerte Richtung, für die es eine gleichzeitige Annullierung der Abstandsmessungssignale gibt, mit der tatsächlich angepeilten Richtung verglichen wird.

2. Verfahren nach Anspruch 1, **dadurch gekennzeichnet, dass** die tatsächlich angepeilte Richtung mittels eines Theodoliten gemessen wird, der auf dem Bezugsdreiflächler (IX, IY, IZ) angeordnet ist.

3. Verfahren nach einem der vorhergehenden Ansprüche, **dadurch gekennzeichnet, dass**, da der Richtfehler durch die Drehungen δα, δβ, δγ um die Achsen IX, IY und IZ des Bezugsdreiflächlers bestimmt wird, die notwendig sind, um die Achsen ox, oy, oz des zweiten Dreiflächlers parallel zu den Achsen IX, IY und IZ auszurichten, und da der Herstellungsfehler der strahlenden Fläche einen Ausrichtungsfehler dieser strahlenden Fläche aufweist, der durch diesen Fehler bewirkte Richtfehler definiert wird durch:${\text{δu}}_{\text{i}} {\text{=v}}_{\text{i}} {\text{·δγ+w}}_{\text{i}} \text{·δβ}$${\text{δv}}_{\text{i}} {\text{=u}}_{\text{i}} {\text{·δγ-w}}_{\text{i}} \text{·δα}$ mit: 1 ≤ i ≤ N
wobei wᵢ den dritten Richtkosinus der angepeilten Richtung der Ordnung i bezeichnet${\text{w}}_{\text{i}} \text{=} \sqrt{{\text{1 - (u}}_{\text{i}} {\text{)}}^{\text{2}} {\text{- (v}}_{\text{i}} {\text{)}}^{\text{2}}}$

4. Verfahren nach einem der vorhergehenden Ansprüche, **dadurch gekennzeichnet, dass**, da der Richtfehler durch die Drehungen δα, δβ, δγ um Achsen IX, IY und IZ des Bezugsdreiflächlers bestimmt wird, die notwendig sind, um die Achsen ox, oy, oz des zweiten Dreiflächlers parallel zu den Achsen IX, IY und IZ auszurichten, und da der Herstellungsfehler der strahlenden Fläche einen Fehler aufweist, der die Richt-Phasenschieber der Antenne betrifft, wobei ein Fehler in einer Richtung der Größenordnung i die Komponenten (Δuᵢ, Δvᵢ) hat, der von diesem Fehler erzeugte Richtfehler definiert wird durch:${\text{δu}}_{\text{i}} {\text{= v}}_{\text{i}} {\text{·δγ + w}}_{\text{i}} {\text{·δβ + Δu}}_{\text{i}}$${\text{δv}}_{\text{i}} {\text{= u}}_{\text{i}} {\text{·δγ - w}}_{\text{i}} {\text{·δα + Δv}}_{\text{i}}$ mit: 1 ≤ i ≤ N
wobei wᵢ den dritten Richtkosinus der angepeilten Richtung der Ordnung i bezeichnet${\text{w}}_{\text{i}} \text{=} \sqrt{{\text{1 - (u}}_{\text{i}} {\text{)}}^{\text{2}} {\text{- (v}}_{\text{i}} {\text{)}}^{\text{2}}}$

5. Verfahren nach einem der Ansprüche 3 oder 4, **dadurch gekennzeichnet, dass** die statistische Schätzung der Drehungen δα, δβ und δγ das Verfahren der maximalen Wahrscheinlichkeit verwendet.

6. Verfahren nach einem der vorhergehenden Ansprüche, **dadurch gekennzeichnet, dass** zumindest ein Teil der Ergebnisse der bei der Qualifizierung der Antenne vor Ort durchgeführten Messungen verwendet wird.

7. Verfahren nach einem der vorhergehenden Ansprüche, **dadurch gekennzeichnet, dass** es auf eine Radarantenne angewendet wird.

8. Verfahren nach einem der Ansprüche 1 bis 6, **dadurch gekennzeichnet, dass** es auf eine Sonarantenne angewendet wird.

## Claims

1. Method of on-site determination of the error of aiming of an electronic scanning antenna (1), error due to defects of production of the radiating face of the antenna, with a view to the correction of this error,
**characterized in that**:
- the antenna is aimed in N directions;
- each direction actually aimed at is measured with respect to a reference trihedron (IX, IY, IZ) realized by a first reference frame (2), integral with the structure of the antenna (1);
- each direction of order i is defined by its direction cosine (uᵢ, vᵢ) in a second trihedron (ox, oy, oz) realized by a reference frame (3) homologous to the first reference frame (2) and whose orientation depends on the quality of production of the antenna,
- the associated aiming error (δuᵢ, δvᵢ) is determined by comparing the direction instructed, for which there is simultaneous cancellation of the deviometry signals, with the direction actually aimed at.

2. Method according to Claim 1, **characterized in that**
- the direction actually aimed at is measured by means of a theodolite installed on the reference trihedron (IX, IY, IZ).

3. Method according to any one of the preceding claims, **characterized in that** the aiming error being determined by the rotations δα, δβ and δγ about the axes IX, IY and IZ of the reference trihedron that are required so as to render the axes ox, oy and oz of the second trihedron parallel to the axes IX, IY and IZ respectively, the defect of production of the radiating face comprising a defect of orientation of this radiating face, the aiming error caused by this defect is defined by:${\text{δu}}_{\text{i}} {\text{= v}}_{\text{i}} {\text{.δγ + w}}_{\text{i}} \text{.δβ}$${\text{δv}}_{\text{i}} {\text{= u}}_{\text{i}} {\text{.δγ + w}}_{\text{i}} \text{.δα}$ with: 1 ≤ i ≤ N
where wᵢ designates the third direction cosine of the direction of aim of order i${\text{w}}_{\text{i}} \text{=} \sqrt{\text{1 - (} {\text{u}}_{\text{i}} {\text{)}}^{\text{2}} \text{- (} {\text{v}}_{\text{i}} {\text{)}}^{\text{2}}}$

4. Method according to any one of the preceding claims, **characterized in that** the aiming error being determined by the rotations δα, δβ and δγ about the axes IX, IY and IZ of the reference trihedron that are required to render the axes ox, oy and oz of the second trihedron parallel to the axes IX, IY and IZ respectively, the defect of production of the radiating face comprising a defect affecting the aim phase shifters equipping the antenna, a defect having components (Δuᵢ, Δvᵢ) in a direction of order i, the aiming error caused by this defect is defined by:${\text{δu}}_{\text{i}} {\text{= v}}_{\text{i}} {\text{.δγ + w}}_{\text{i}} {\text{.δβ + Δu}}_{\text{i}}$${\text{δv}}_{\text{i}} {\text{= u}}_{\text{i}} {\text{.δγ + w}}_{\text{i}} {\text{.δα + Δv}}_{\text{i}}$ with: 1 ≤ i ≤ N
where wᵢ designates the third direction cosine of the direction of aim of order i${\text{w}}_{\text{i}} \text{=} \sqrt{\text{1 - (} {\text{u}}_{\text{i}} {\text{)}}^{\text{2}} \text{- (} {\text{v}}_{\text{i}} {\text{)}}^{\text{2}}}$

5. Method according to either of Claims 3 or 4, **characterized in that** the statistical estimation of the rotations δα, δβ and δγ uses the method of maximum likelihood.

6. Method according to any one of the preceding claims, **characterized in that** use is made of at least part of the results of measurements performed during on-site antenna qualification.

7. Method according to any one of the preceding claims, **characterized in that** it is applied to a radar antenna.

8. Method according to any one of Claims 1 to 6, **characterized in that** it is applied to a sonar antenna.
